# EUROPÄISCHE PATENTSCHRIFT

(11) **EP 3 224 561 B1**
(45) Veröffentlichungstag und Bekanntmachung des Hinweises auf die Patenterteilung: **10.10.2018**
(21) Anmeldenummer: 15791541.4
(22) Anmeldetag: 28.10.2015
(51) Int. Cl.: F27D 3/02

(54) **UNGEKÜHLTE OFENROLLE, UND VERFAHREN ZUR HERSTELLUNG EINER UNGEKÜHLTEN OFENROLLE**
UNCOOLED FURNACE ROLL AND METHOD FOR PRODUCING AN UNCOOLED FURNACE ROLL
ROULEAU NON REFROIDI DE FOUR, ET PROCÉDÉ DE FABRICATION D'UN ROULEAU NON REFROIDI DE FOUR

(30) Priorität: 28.11.2014 DE 102014224445
(43) Veröffentlichungstag der Anmeldung: 04.10.2017
(73) Patentinhaber: SMS group GmbH, 40237 Düsseldorf (DE); Schmidt + Clemens GmbH & Co. KG, 51789 Lindlar (DE)
(72) Erfinder: BILGEN, Christian, 40489 Düsseldorf (DE); MEYER, Alexander, 40477 Düsseldorf (DE); SCHRÖMGES, Wolfgang, 51491 Overath (DE); MOHR, Stefan, 51647 Gummersbach (DE)
(74) Vertreter: Kross, Ulrich
(86) Internationale Anmeldenummer: PCT/EP2015/074928
(87) Internationale Veröffentlichungsnummer: WO 2016/083055

(56) Entgegenhaltungen:
- CN-U- 203 559 075
- CN-U- 203 904 393
- DE-A1- 2 205 149
- DE-A1-102004 032 143
- US-A- 3 802 495

## Beschreibung

Die Erfindung betrifft eine ungekühlte Ofenrolle zum Transport von Stranggussmaterial einer Stranggießanlage nach dem Oberbegriff von Anspruch 1, und ein Verfahren zur Herstellung einer solchen Rolle nach dem Oberbegriff von Anspruch 5.
In Rollenherdöfen von Stranggießanlagen wird Stranggussmaterial auf Walztemperatur vorgewärmt. Der Transport des Walzgutes, z.B. in Form von Dünnbrammen oder dergleichen, durch einen Rollenherdofen erfolgt über angetriebene Ofenrollen in unterschiedlichen Ausführungen. Die Ofenrollen sind in einer bestimmten Ofenhöhe in vorgegebenen Abständen zueinander angeordnet. Die Abmessungen der Ofenrollen zeichnen sich - relativ gesehen -dadurch aus, dass deren Durchmesser klein ist gegenüber deren Länge in axialer Richtung.
Die Ofenrollen eines Rollenherdofens bzw. eines Tunnelofens können mit einer Wasserkühlung ausgestattet sein, wie beispielsweise aus DE 100 47 046 A1 bekannt. Demgegenüber können die Ofenrollen auch ohne Kühleinrichtung, nämlich als sogenannte trockene Rolle ausgebildet sein. Der Wärmetransport aus dem Innenraum des Tunnelofens über eine trockene, d.h. ungekühlte Ofenrolle erfolgt durch Wärmestrahlung, Wärmeleitung im Stahl und Wärmeleitung des Ofenabgases (Konvektion). Im Gegensatz zu wassergekühlten Ofenrollen wird bei ungekühlten Ofenrollen auf eine aktive Kühlung ihrer Komponenten verzichtet, so dass dadurch deutlich weniger Energie aus dem Tunnelofen abgezogen wird.

DE-A 2 205 149 betrifft eine Industrieofen-Transportrolle aus einer warmfester Legierung, umfassend einen Rollerkörper , der als Hohlkörper ausgeführt wurde und, bei Unterdruck gegenüber der Atmosphäre, mit eienm Schutzgas gefüllt ist. Herkömmliche ungekühlte Ofenrollen bestehen aus einem hohlen zylindrischen Rollenkörper, an dessen Stirnseiten jeweils ein Konus mit einem Zapfen angeschweißt ist. Mindestens eine Bohrung in der Wandung des Rollenkörpers gewährleistet eine ausreichende Luftzirkulation zwischen dem Hohlraum des Rollenkörpers und der Umgebung, da sich das Volumen der Luft innerhalb des Rollenkörpers in Folge von Temperaturschwankungen verändern kann.

Bei einer trockenen bzw. ungekühlten Ofenrolle befinden sich deren beiden konischen Bereiche, die an den Stirnseiten des Rollenkörpers befestigt sind, im Bereich der Tunnelofenwand. Bei trockenen bzw. ungekühlten Ofenrollen wird generell angestrebt, deren Wärmetransport aus dem Tunnelofen heraus zu minimieren. Um die Einflüsse der Wärmestrahlung und der Konvektion aus dem Innenraum des Tunnelofens nach außen zu mindern, ist es nach dem Stand der Technik bekannt, Dämmmaterialien in den Hohlraum einer Ofenrolle einzubringen.

In den Figuren 6 und 7 sind jeweils ein Längsquerschnitt einer Stirnseite einer herkömmlichen ungekühlten Ofenrolle gezeigt. In den Konus kann ein Stopfen aus wärmeisolierendem Feuerfestmaterial 100 (vgl. Fig. 6) oder eine Vorrichtung 102 mit mehreren Wärmeschutzblechen, die zusammen ein Blechgitter bilden (vgl. Fig. 7), eingesetzt sein. Das Einbringen und Montieren dieser Dämmmaterialien in den Konus bzw. in den Hohlraum der Ofenrollen hat den Nachteil, dass hierdurch aufwendige und kostspielige Fertigungsschritte entstehen. Weitere Nachteile bestehen darin, dass die Lebensdauer des Feuerfestmaterials geringer ist als die der Ofenrolle. Durch die permanenten Drehbewegungen der Ofenrolle fängt das Feuerfestmaterial nach einer bestimmten Betriebsdauer an zu zerbrechen und büßt dadurch seine gute Wärmeisolierungseigenschaft ein.

Der Erfindung liegt die Aufgabe zugrunde, die Wärmedämmung einer ungekühlten Ofenrolle mit einfachen und preiswerten Mitteln zu verbessern und gleichzeitig die Lebensdauer der Ofenrolle zu erhöhen.

Diese Aufgabe wird durch eine Ofenrolle mit den Merkmalen von Anspruch 1 und durch ein Verfahren mit den Merkmalen von Anspruch 5 gelöst. Vorteilhafte Weiterbildungen der Erfindung sind in den abhängigen Ansprüchen definiert.

Eine ungekühlte Ofenrolle nach der vorliegenden Erfindung dient zum Transport von Stranggussmaterial einer Stranggießanlage, und umfasst einen zylindrischen Rollenkörper und konische Endstücke, die jeweils an den Stirnseiten des Rollenkörpers befestigt sind. An jedem Endstück kann an dessen Außenseite jeweils ein Zapfen zur Aufnahme in einer Lagerung oder der gleichen vorgesehen sein. Innerhalb der Ofenrolle ist im Bereich des Rollenkörpers und/oder zumindest eines konischen Endstücks ein Hohlraum ausgebildet, der zur Umgebung hin dicht ausgebildet und unter Vakuum gesetzt ist, so dass für den Rollenkörper bzw. das konische Endstück eine Vakuumwärmedämmung vorliegt.

Bei einem Verfahren nach der vorliegenden Erfindung zur Herstellung einer ungekühlten Ofenrolle werden zunächst ein zylindrischer Rollenkörper und zumindest ein konisches Endstück bereitgestellt. Im Anschluss daran wird das konische Endstück an einer Stirnseite des Rollenkörpers befestigt, derart, dass dadurch ein Hohlraum, der innerhalb der Ofenrolle im Bereich des Rollenkörpers und/oder eines konischen Endstücks ausgebildet ist, zur Umgebung hin dicht verschlossen wird und der Hohlraum unter Vakuum gesetzt ist.

Der Erfindung liegt die wesentliche Erkenntnis zugrunde, dass das Vakuum, welches in dem Hohlraum der Ofenrolle im Bereich des Rollenkörpers bzw. des konischen Endstücks vorliegt, eine beträchtliche Verbesserung der Wärmeisolierung für die Ofenrolle sicherstellt. Die Wärmedämmung für die Ofenrolle basiert hierbei allein auf dem in dem Hohlraum herrschenden Vakuum, ohne dass dazu in dem Hohlraum weitere Materialien wie z.B. Feuerfestwolle oder Wärmeleitbleche notwendig sind. Weil in dem Hohlraum der Ofenrolle kein Luftvolumen enthalten ist, welches sich bei Temperaturschwankungen verschieden ausdehnt, kann im Unterschied zu herkömmlichen Ofenrollen bei der Erfindung auch auf eine Öffnung im Rollenkörper zur Luftzirkulation mit der Umgebung verzichtet werden. Der Umstand, dass der Hohlraum gegenüber der Umgebung dicht verschlossen ist und somit keine Luftzirkulation zwischen dem Hohlraum der Ofenrolle und der Atmosphäre stattfindet, führt zu dem weiteren Vorteil, dass der Wärmetransport über Konvektion beträchtlich verringert ist.

Falls eine Ofenrolle gemäß der vorliegenden Erfindung in einer Vakuumkammer hergestellt wird, wobei zumindest ein konisches Endstück, vorzugsweise beide konischen Endstücke, an der bzw. den Stirnseiten des Rollenkörpers befestigt werden, wird die erläuterte Vakuumwärmedämmung automatisch durch diese Art des Fertigungsprozesses erzeugt. Zweckmäßigerweise kann innerhalb der Vakuumkammer das Befestigen der konischen Endstücke an den Stirnseiten des Rollenkörpers durch Electron-Beam (EB)-Schweißen erfolgen. Hierdurch können vorteilhaft zusätzliche Fertigungsschritte zum Erzeugen eines Vakuums innerhalb des Hohlraums eingespart werden. Im Übrigen ergeben sich durch das EB-Schweißen weitere Vorteile: überdurchschnittlich schmale Nähte, eng begrenzte und anlauffarbenfreie Wärmeeinflusszonen, große Schweißtiefen und hohe Schweißgeschwindigkeiten, allesamt jeweils bedingt durch die hohe Leistungsdichte des Elektronenstrahls. Durch die exakte Reproduzierbarkeit der EB-Schweißungen lässt sich eine gleichbleibende Qualität der Verbindungsstellen zwischen dem Rollenkörper und den daran verschweißten konischen Endstücken garantieren. Zudem können auch mehrere Schweißungen gleichzeitig durchgeführt werden.

In vorteilhafter Weiterbildung der Erfindung kann der Rollenkörper als zylindrischer Hohlkörper ausgebildet sein, so dass sich der Hohlraum der Ofenrolle zumindest entlang der gesamten Längsachse des Rollenkörpers erstreckt. Hierdurch ist gewährleistet, dass die gewünschte Wärmedämmung zumindest im Bereich der gesamten Länge des Rollenkörpers vorliegt.

In vorteilhafter Weiterbildung der Erfindung kann ein konisches Endstück als Kappenelement ausgebildet sein. Entsprechend ist innerhalb des konischen Endstücks ein Hohlraum gebildet, wenn das Endstück an einer Stirnseite des Rollenkörpers befestigt ist. Im Sinne der vorliegenden Erfindung ist dieser Hohlraum innerhalb des konischen Endstücks unter Vakuum gesetzt. Ungeachtet dessen, ob ein Hohlraum auch in dem Rollenkörper ausgebildet ist, ist durch das Vakuum innerhalb des Hohlraums des konischen Endstücks für dieses Bauteil eine Vakuumwärmedämmung gewährleistet.

In vorteilhafter Weiterbildung der Erfindung sind sowohl der Rollenkörper als zylindrischer Hohlkörper und zumindest ein konisches Endstück als Kappenelement wie vorstehend erläutert ausgebildet. Dies hat zur Folge, dass der Hohlraum der Ofenrolle, wenn das konische Endstück an einer Stirnseite des Rollenkörpers befestigt ist, sowohl innerhalb des Rollenkörpers als auch innerhalb des konischen Endstücks ausgebildet ist, als durchgehender Innenraum, der gegenüber der Umgebung dicht ausgebildet ist und wie erläutert vakuumiert ist. Hierdurch erstreckt sich die vorteilhafte Vakuumwärmedämmung von dem Rollenkörper hinein bis in das konische Endstück.

In vorteilhafter Weiterbildung der Erfindung kann in einer Wandung des Rollenkörpers oder eines konischen Endstücks ein Anschlussventil angeordnet sein, das in Fluidverbindung mit dem Hohlraum der Ofenrolle steht. Durch das Anschlussventil und unter Verwendung einer separaten Vakuumpumpe oder dergleichen ist es möglich, den Hohlraum vollständig zu vakuumieren. Nachdem der Hohlraum in dieser Weise vollständig unter Vakuum gesetzt worden ist, kann das Anschlussventil geeignet verschlossen werden, um den Hohlraum gegenüber der Umgebung abzudichten und das Vakuum in dem Hohlraum zu halten. Zweckmäßigerweise ist das Anschlussventil als Rückschlagventil ausgebildet, das nach dem Erzeugen des Vakuums innerhalb des Hohlraums selbsttätig schließt und den Hohlraum gegenüber der Umgebung abdichtet.

Das Vorsehen eines Anschlussventils und die erläuterte Erzeugung des Vakuums in dem Hohlraum unter Verwendung dieses Anschlussventil hat den Vorteil, dass eine Ofenrolle nach der vorliegenden Erfindung auch ohne eine Vakuumkammer hergestellt werden kann. Die einzelnen Komponenten der Ofenrolle, nämlich Rollenkörper und die beiden konischen Endstücke, können dann unter normaler Atmosphäre miteinander verschweißt werden, wobei im Anschluss daran der Hohlraum der Ofenrolle durch das Anschlussventil vakuumiert wird.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist nachfolgend anhand von bevorzugten Ausführungsformen in der Zeichnung schematisch dargestellt und wird unter Bezugnahme auf die Zeichnung ausführlich beschrieben. Es zeigen:
- Figur 1: einen vereinfachten Längsquerschnitt einer erfindungsgemäßen Ofenrolle nach einer ersten Ausführungsform,
- Figur 2: eine Perspektivdarstellung der Ofenrolle von Figur 1,
- Figur 3: einen vereinfachten Längsquerschnitt einer erfindungsgemäßen Ofenrolle nach einer weiteren Ausführungsform,
- Figur 4: eine symbolisch stark vereinfachte Prinzipskizze einer Vakuumkammer, mit der ein erfindungsgemäßes Verfahren zur Herstellung einer Ofenrolle gemäß Figur 1 durchgeführt werden kann, und
- Figur 5: einen Längsquerschnitt einer Wandung einer erfindungsgemäßen Ofenrolle nach einer weiteren Ausführungsform.

Figur 1 zeigt eine erfindungsgemäße Ofenrolle 1 - nicht maßstabsgetreu - in einem vereinfachten Längsquerschnitt. Die Ofenrolle 1 umfasst einen Rollenkörper 2, der als zylindrischer Hohlkörper ausgebildet ist. Entsprechend umschließt der Rollenkörper 2 einen Hohlraum 4. Konische Endstücke 6 sind an den Stirnseiten 8 des Rollenkörpers 2 befestigt und schließen dadurch den Hohlraum 4 gegenüber der Atmosphäre A dicht ab.

Indem der Rollenkörper 2 als zylindrischer Hohlkörper ausgebildet ist, erstreckt sich der Hohlraum 4 der Ofenrolle 1 zumindest entlang der gesamten Längsachse 2L des Rollenkörpers 2. Figur 1 verdeutlicht weiters, dass die beiden konischen Endstücke 6 jeweils als Kappenelement ausgebildet sind. Dies führt dazu, dass der Hohlraum 4 innerhalb der Ofenrolle 1 sich bis in die Endstücke 6 bzw. Kappenelemente hinein erstreckt, wenn die Endstücke 6 an den Stirnseiten 8 des Rollenkörpers 2 befestigt sind.

Die Ofenrolle gemäß Fig. 1 ist in Fig. 2 in einer perspektivischen Darstellung gezeigt. An den Außenseiten der konischen Endstücke 6 sind jeweils Zapfen 10 befestigt, die zu einer Aufnahme in einer (nicht gezeigten) Lagerstelle oder dergleichen vorgesehen sind. Mittels der Zapfen 10 ist es möglich, die Ofenrolle 1 rotatorisch um ihre Längsachse anzutreiben.

Der Hohlraum 4 der Ofenrolle 1 ist bei der Ausführungsform gemäß Fig. 1 gegenüber der Atmosphäre A dicht ausgebildet und unter Vakuum gesetzt. Dadurch, dass innerhalb des Hohlraums 4 keine Luft enthalten ist, ist für die Ofenrolle 1 entlang ihrer Längsachse, d.h. im Bereich des Rollenkörpers 2 und auch der beiden konischen Endstücke 6, eine Vakuumwärmedämmung gewährleistet.

Figur 3 zeigt eine Ofenrolle 1 - nicht maßstabsgetreu - in einem vereinfachten Längsquerschnitt, nach einer weiteren Ausführungsform der Erfindung. Im Unterschied zur Ausführungsform von Fig. 1 ist bei der Ausführungsform von Fig. 3 der Rollenkörper 2 als massiver Zylinder ausgebildet, an dessen Stirnseiten 8, in gleicher Weise wie bei Fig. 1, die beiden konischen Endstücke 6 in Form von Kappenelementen befestigt sind. Ein unter Vakuum gesetzter Hohlraum 4 ist bei der Ausführungsform von Fig. 3 lediglich innerhalb der beiden konischen Endstücke 6 vorgesehen, so dass die Vakuumwärmedämmung zumindest für die konischen Endstücke 6 vorliegt. Alternativ zu einem massiven Zylinder kann der Rollenkörper 2 bei der Ausführungsform von Fig. 3 auch als zylindrischer Hohlkörper ausgebildet sein, dessen Hohlraum jedoch nicht mit den Hohlräumen 4 der konischen Endstücke 6 in Verbindung steht. Hierbei kann in der Wandung des Rollenkörpers 2 eine Öffnung für eine Luftzirkulation mit der Atmosphäre A ausgebildet ist, zum Ausgleich von Volumenänderungen der Luft, wenn es beim Betrieb eines Tunnelofens zu Temperaturschwankungen für die Ofenrolle 1 kommt. Des Weiteren kann hierbei vorgesehen sein, dass in den Hohlraum des Rollenkörpers wärmedämmendes Material eingebracht ist, zum Beispiel in Form von eines Feuerfestmaterials.

Nachstehend ist unter Bezugnahme auf die Figuren 4 und 5 erläutert, in welcher Weise die Ofenrolle 1 nach der vorliegenden Erfindung hergestellt werden kann und in dem Hohlraum 4 der Ofenrolle 1 ein Vakuum erzeugt wird. Entsprechend wird mit den Figuren 4 und 5 auch die Durchführung eines Verfahrens nach der vorliegenden Erfindung erläutert.

Fig. 4 zeigt prinzipiell stark vereinfacht eine sogenannte Vakuumkammer 14, in der unter Vakuum Schweißarbeiten durchgeführt werden können.

Zur Herstellung einer erfindungsgemäßen Ofenrolle 1 können deren Einzelkomponenten, d.h. der Rollenkörper 2 und die beiden konischen Endstücke 6, in die Vakuumkammer 14 eingebracht werden. Anschließend werden die beiden konischen Endstücke 6 mit den Stirnseiten 8 des Rollenkörpers 2 verschweißt. Das Ansetzen der beiden konischen Endstücke 6 an den Stirnseiten 8 des Rollenkörpers 2 ist in Fig. 4 durch Pfeile symbolisiert. Für das Befestigen der konischen Endstücke 6 an den Stirnseiten 8 des Rollenkörpers 2 kann das Electron-Beam (EB)-Schweißen eingesetzt werden.

Die Herstellung einer Ofenrolle 1 mittels eines Verschweißens von deren Komponenten in der Vakuumkammer 14 kann sowohl für die Ausführungsform von Fig. 1 als auch für die Ausführungsform von Fig. 3 vorgenommen werden. In jedem Fall ist wegen des Fertigungsprozesses im Vakuum automatisch sichergestellt, dass nach einem Befestigen der beiden konischen Endstücke 6 an den Stirnseiten 8 des Rollenkörpers 2 der dadurch gebildete und zur Umgebung hin abgedichtete Hohlraum 4 ebenfalls unter Vakuum gesetzt ist und darin auch das Vakuum erhalten bleibt, wenn die Ofenrolle 1 nach Abschluss der Schweißarbeiten aus der Vakuumkammer 14 entfernt wird. Hierdurch ist es möglich, auf jegliche Entlüftungsöffnungen oder Bohrungen in der Wandung des Rollenkörpers 2 oder eines konischen Endstücks 6 zu verzichten.

In der Vakuumkammer 14 können auch die Zapfen 10 mit den jeweiligen konischen Endstücken 6 verschweißt werden.

Fig. 5 zeigt prinzipiell stark vereinfacht ein Anschlussventil 12, das in einer Wandung 16 des Rollenkörpers 2 oder eines konischen Endstücks 6 angeordnet ist. Das Anschlussventil 12 steht in Fluidverbindung mit dem Hohlraum 4 der Ofenrolle 1. Durch Anschließen einer (nicht gezeigten) Verbindungsleitung an das Anschlussventil 12 kann durch den Betrieb einer Vakuumpumpe oder dergleichen der Hohlraum 4 der Ofenrolle 1 vollständig vakuumiert werden.

Das Anschlussventil 12 ist vorzugsweise als Rückschlagventil ausgebildet. Jedenfalls ist das Anschlussventil 12 derart beschaffen, dass der Hohlraum 4, nachdem darin ein Vakuum erzeugt worden ist, durch das Anschlussventil 12 gegenüber der Umgebung bzw. der Atmosphäre abgedichtet wird, um das Vakuum in dem Hohlraum zu halten.

Eine Öffnung 18 des Anschlussventils 12 ist in einer Außenumfangsfläche 20 des Rollenkörpers 2 versenkt ausgebildet. Dies führt dazu, dass die Öffnung 18 nicht über die Außenumfangsfläche 20 in radialer Richtung vorsteht, so dass Walzgut beim Transport über den Rollenkörper 2 nicht in Kontakt mit der Öffnung 18 gelangt.

Alternativ zur Verwendung einer Vakuumkammer 14 (Fig. 4) ist es durch Vorsehen eines Anschlussventils 12 wie oben zu Fig. 5 erläutert prinzipiell möglich, eine Ofenrolle 1 in normaler Atmosphäre herzustellen. Das Erzeugen eines Vakuums in dem Hohlraum 4, der sich in der Ofenrolle 1 bildet, nachdem die beiden konischen Endstücke 6 an den Stirnseiten 8 des Rollenkörpers 2 verschweißt worden sind, ist durch das Anschlussventil 12 möglich, wobei das Anschlussventil 12, nachdem der Hohlraum 4 vollständig vakuumiert worden ist, den Hohlraum 4 geeignet zur Atmosphäre hin abdichtet.

### Bezugszeichenliste

- 1: Ofenrolle
- 2: Rollenkörper
- 2L: Längsachse des Rollenkörpers
- 4: Hohlraum
- 6: Endstück
- 8: Stirnseite des Rollenkörpers
- 10: Zapfen
- 12: Anschlussventil
- 14: Vakuumkammer
- 16: Wandung des Rollenkörpers 2 oder eines konischen Endstücks 6
- 18: Öffnung des Anschlussventils
- 20: Außenumfangsfläche
- A: Atmosphäre

## Patentansprüche

1. Ungekühlte Ofenrolle (1) zum Transport von Stranggussmaterial einer Stranggießanlage, umfassend
einen zylindrischen Rollenkörper (2), und
konische Endstücke (6), die jeweils an den Stirnseiten (8) des Rollenkörpers (2) befestigt sind,
**dadurch gekennzeichnet,**
**dass** innerhalb der Ofenrolle (1) im Bereich des Rollenkörpers (2) und/oder zumindest eines konischen Endstücks (6) ein Hohlraum (4) ausgebildet ist, der gegenüber der Atmosphäre (A) dicht ausgebildet und unter Vakuum gesetzt ist, so dass zumindest für den Rollenkörper (2) bzw. das konische Endstück (6) eine Vakuumwärmedämmung vorliegt.

2. Ofenrolle (1) nach Anspruch 1, **dadurch gekennzeichnet, dass** der zylindrische Rollenkörper (2) vollständig hohl ausgebildet ist, so dass der Hohlraum (4) der Ofenrolle sich zumindest entlang der gesamten Längsachse (2L) des Rollenkörpers (2) erstreckt, vorzugsweise, dass der zylindrische Rollenkörper (2) als Zylinderhülse mit einem entsprechenden Hohlraum (4) ausgebildet ist.

3. Ofenrolle (1) nach Anspruch 2, **dadurch gekennzeichnet, dass** zumindest ein konisches Endstück (6) als Kappenelement ausgebildet ist, so dass sich der unter Vakuum gesetzte Hohlraum (4) des Rollenkörpers (2), wenn das konische Endstück (6) an der Stirnseite (8) des Rollenkörpers (2) befestigt ist, bis in das konische Endstück (6) hinein erstreckt.

4. Ofenrolle (1) nach einem der Ansprüche 1 bis 3, **dadurch gekennzeichnet, dass** in einer Wandung (16) des Rollenkörpers (2) oder eines konischen Endstücks (6) ein in Fluidverbindung mit dem Hohlraum (4) der Ofenrolle stehendes Anschlussventil (12) angeordnet ist, wobei der Hohlraum (4) der Ofenrolle durch das Anschlussventil (12) unter Vakuum setzbar ist, vorzugsweise, dass das Anschlussventil (12) als Rückschlagventil ausgebildet ist, welches den Hohlraum (4) gegenüber der Atmosphäre (A) abschließt, wenn der Hohlraum (4) vollständig unter Vakuum gesetzt ist.

5. Verfahren zur Herstellung einer ungekühlten Ofenrolle (1), **gekennzeichnet durch** die Schritte:
Bereitstellen eines zylindrischen Rollenkörpers (2),
Bereitstellen zumindest eines konischen Endstücks (6), und
Befestigen des konischen Endstücks (6) an einer Stirnseite (8) des Rollenkörpers (2) derart, dass dadurch ein Hohlraum (4), der innerhalb der Ofenrolle (1) im Bereich des Rollenkörpers (2) und/oder des konischen Endstücks (6) ausgebildet ist, gegenüber der Atmosphäre (A) dicht verschlossen wird und der Hohlraum (4) unter Vakuum gesetzt ist.

6. Verfahren nach Anspruch 5, **dadurch gekennzeichnet, dass** das Befestigen des konischen Endstücks (6) an einer Stirnseite (8) des Rollenkörpers (2) in einer Vakummkammer (14) erfolgt, vorzugsweise, dass das Befestigen des konischen Endstücks (6) an dem Rollenkörper (2) in der Vakummkammer (14) mittels Electron-Beam (EB)-Schweißen erfolgt.

7. Verfahren nach Anspruch 5 oder 6, **dadurch gekennzeichnet, dass** an dem zylindrischen Rollenkörper (2) an einer von seinen beiden Stirnseiten (8) bereits ein konisches Endstück (6) befestigt ist, bevor ein weiteres konisches Endstück (6) in der Vakummkammer (14) an der noch offenen entgegengesetzten Stirnseite (8) des Rollenkörpers (2) befestigt wird.

8. Verfahren nach Anspruch 6 oder 7, **dadurch gekennzeichnet, dass** an dem Rollenkörper (2) in der Vakummkammer (14) an beiden seiner Stirnseiten (8) jeweils ein konisches Endstück (6) befestigt wird.

9. Verfahren nach Anspruch 5, **dadurch gekennzeichnet, dass** in einer Wandung (16) des Rollenkörpers (2) oder des konischen Endstücks (6) ein in Fluidverbindung mit dem Hohlraum (4) der Ofenrolle stehendes Anschlussventil (12) angeordnet ist, wobei nach dem Befestigen des konischen Endstücks (6) mit dem Rollenkörper (2) zum Verschließen des Hohlraums (4) ein Vakuum an das Anschlussventil (12) angelegt wird, um den Hohlraum (4) vollständig unter Vakuum zu setzen, vorzugsweise, dass das Anschlussventil (12) als Rückschlagventil ausgebildet ist, welches den Hohlraum (4) zur Atmosphäre (A) abschließt, wenn der Hohlraum (4) vollständig unter Vakuum gesetzt worden ist.

10. Verfahren nach Anspruch 9, **dadurch gekennzeichnet, dass** das Anschlussventil (12) mit seiner Öffnung (18) in einer Außenumfangsfläche (20) des Rollenkörpers (2) oder des Endstücks (6) versenkt ist.

11. Verfahren nach einem der Ansprüche 5 bis 10, mit dem eine Ofenrolle (1) nach einem der Ansprüche 1 bis 4 hergestellt wird.

## Claims

1. Uncooled furnace roller (1) for the transport of continuously cast material of a continuous casting plant, comprising
a cylindrical roller body (2) and
conical end members (6), which are respectively fastened to the ends (8) of the roller body (2),
**characterised in that**
a cavity (4) is formed within the furnace roller (1) in the region of the roller body (2) and/or at least one conical end member (6), the cavity being formed to be sealed relative to the atmosphere (A) and being placed under vacuum so that a vacuum thermal insulation is present at least for the roller body (2) or the conical end member (6).

2. Furnace roller (1) according to claim 1, **characterised in that** the cylindrical roller body (2) is formed to be completely hollow so that the cavity (4) of the furnace roller extends at least along the entire longitudinal axis (2L) of the roller body (2), preferably that the cylindrical body (2) is formed as a cylinder sleeve with a corresponding cavity (4).

3. Furnace roller (1) according to claim 2, **characterised in that** at least one conical end member (6) is formed as a cap element so that the cavity (4), which is placed under vacuum, of the roller body (2) extends into the conical end member (6) when the conical end member (6) is secured to the end (8) of the roller body (2).

4. Furnace roller (1) according to any one of claims 1 to 3, **characterised in that** a connecting valve (12) in fluid connection with the cavity (4) is arranged in a wall (16) of the roller body (2) or of a conical end member (6), wherein the cavity (4) of the furnace roller is placed under vacuum by the connecting valve (12), preferably that the connecting valve (12) is constructed as a non-return valve which closes off the cavity (4) relative to the atmosphere (A) when the cavity (4) is placed completely under vacuum.

5. Method of producing an uncooled furnace roller (1), **characterised by** the steps of:
providing a cylindrical roller body (2),
providing at least one conical end member (6) and
securing the conical end member (6) to an end (8) of the roller body (2) in such a way that a cavity (4), which is formed within the furnace roller (1) in the region of the roller body (2) and/or the conical end member (6) is tightly closed relative to the atmosphere (A) and the cavity (4) is placed under vacuum.

6. Method according to claim 5, **characterised in that** securing of the conical end member (6) to an end (8) of the roller body (2) is carried out in a vacuum chamber (14), preferably that securing of the conical end member (6) to the roller body (2) is carried out in the vacuum chamber (14) by means of electron beam (EB) welding.

7. Method according to claim 5 or 6, **characterised in that** a conical end member (6) is already secured to the cylindrical roller body (2) at one of its two ends (8) before a further conical end member (6) is secured in the vacuum chamber (14) to the still open, opposite end (8) of the roller body (2).

8. Method according to claim 6 or 7, **characterised in that** a respective conical end member (6) is secured in the vacuum chamber (14) to the roller body (2) at each of the two ends (8) thereof. !

9. Method according to claim 5, **characterised in that** a connecting valve (12) in fluid connection with the cavity (4) or the furnace roller is arranged in a wall (16) of the roller body (2) or of the conical end member (6), wherein after securing of the conical end member (6) to the roller body (2) to close the cavity (4) a vacuum is applied to the connecting valve (12) so as to place the cavity (4) completely under vacuum, preferably that the connecting valve (12) is constructed as a non-return valve which closes off the cavity (4) relative to the atmosphere (A) when the cavity (4) has been completely placed under vacuum.

10. Method according to claim 9, **characterised in that** the connecting valve (12) is recessed by its opening (18) in an outer circumferential surface (20) of the roller body (2) or the end member (6).

11. Method according to any one of claims 5 to 10, by which a furnace roller (1), according to any one of claims 1 to 4 is produced.

## Revendications

1. Rouleau de four non refroidi (1) pour le transport d'une matière obtenue par coulée continue d'une installation de coulée continue, comprenant :
un corps de rouleau cylindrique (2) ; et
des éléments terminaux coniques (6) qui sont fixés respectivement aux côtés (8) du corps de rouleau (2) ;
**caractérisé en ce**
**qu'**un espace creux (4) est réalisé à l'intérieur du rouleau de four (1), dans la zone du corps de rouleau (2) et/ou d'au moins un élément terminal conique (6), qui est réalisé pour manifester une étanchéité par rapport à l'atmosphère (A) et qui est mis sous vide, d'une manière telle que l'on se trouve en présence d'une isolation thermique sous vide au moins pour le corps de rouleau (2), respectivement pour l'élément terminal conique (6).

2. Rouleau de four (1) selon la revendication 1, **caractérisé en ce que** le corps de rouleau cylindrique (2) est réalisé pour être complètement creux, d'une manière telle que l'espace creux (4) du rouleau de four s'étend au moins le long de la totalité de l'axe longitudinal (2L) du corps de rouleau (2) ; de préférence, **en ce que** le corps de rouleau cylindrique (2) est réalisé sous la forme d'un manchon cylindrique comprenant un espace creux correspondant (4).

3. Rouleau de four (1) selon la revendication 2, **caractérisé en ce qu'**au moins un élément terminal conique (6) est réalisé sous la forme d'un élément faisant office de capuchon, d'une manière telle que l'espace creux (4) du corps de rouleau (2) mis sous vide, lorsque l'élément terminal conique (6) est fixé au côté (8) du corps de rouleau (2), s'étend jusqu'à l'intérieur de l'élément terminal conique (6).

4. Rouleau de four (1) selon l'une quelconque des revendications 1 à 3, **caractérisé en ce que**, dans une paroi (16) du corps de rouleau (2) ou d'un élément terminal conique (6), est disposée une soupape de raccordement mise en liaison par fluide avec l'espace creux (4) du rouleau de four ; dans lequel l'espace creux (4) du rouleau de four peut être mis sous vide via la soupape de raccordement (12) ; de préférence **en ce que** la soupape de raccordement (12) est réalisée sous la forme d'une soupape de non-retour qui obture l'espace creux (4) vis-à-vis de l'atmosphère (A) lorsque l'espace creux (4) a été mis complètement sous vide.

5. Procédé pour la fabrication d'un rouleau de four non refroidi (1), **caractérisé par** les étapes consistant à :
procurer un corps de rouleau cylindrique (2) ;
procurer au moins un élément terminal conique (6) ; et
fixer l'élément terminal conique (6) à un côté (8) du corps de rouleau (2) d'une manière telle qu'un espace creux (4), qui est réalisé à l'intérieur du rouleau de four (1) dans la zone du corps de rouleau (2) et/ou de l'élément terminal conique (6), est fermé de manière étanche vis-à-vis de l'atmosphère (A), et que l'espace creux (4) est mis sous vide.

6. Procédé selon la revendication 5, **caractérisé en ce que** la fixation de l'élément terminal conique (6) contre un côté (8) du corps de rouleau (2) a lieu dans une enceinte à vide (14) ; de préférence **en ce que** la fixation de l'élément terminal conique (6) contre le corps de rouleau (2) a lieu dans l'enceinte à vide (14) au moyen d'une soudure par faisceau électronique (EB).

7. Procédé selon la revendication 5 ou 6, **caractérisé en ce qu'**un élément conique (6) est déjà fixé contre le corps de rouleau cylindrique (2) à un des deux côtés (8) du corps en question avant de fixer un élément terminal conique supplémentaire (6) dans l'enceinte à vide (14) contre le côté opposé (8) du corps de rouleau (2), encore ouvert.

8. Procédé selon la revendication 6 ou 7, **caractérisé en ce que** respectivement un élément terminal conique (6) est fixé contre le corps de rouleau (2) dans l'enceinte à vide (14) contre les deux côtés (8) du corps en question.

9. Procédé selon la revendication 5, **caractérisé en ce que**, dans une paroi (16) du corps de rouleau (2) ou de l'élément terminal conique (6), est disposée une soupape de raccordement mise en liaison par fluide avec l'espace creux (4) du rouleau de four ; dans lequel, après la fixation de l'élément terminal conique (6) au corps de rouleau (2) pour la fermeture de l'espace creux (4), un vide est appliqué sur la soupape de raccordement (12) afin de mettre l'espace creux (4) complètement sous vide ; de préférence **en ce que** la soupape de raccordement (12) est réalisée sous la forme d'une soupape de non-retour qui obture l'espace creux (4) par rapport à l'atmosphère (A) lorsque l'espace creux (4) a été mis complètement sous vide.

10. Procédé selon la revendication 9, **caractérisé en ce que** la soupape de raccordement (12) est enfoncée avec son ouverture (18) dans une surface périphérique externe (20) du corps de rouleau (2) ou de l'élément terminal (6).

11. Procédé selon l'une quelconque des revendications 5 à 10, avec lequel on fabrique un rouleau de four (1) selon l'une quelconque des revendications 1 à 4.
